# EUROPÄISCHE PATENTSCHRIFT

(11) **EP 0 953 100 B1**
(45) Veröffentlichungstag und Bekanntmachung des Hinweises auf die Patenterteilung: **10.04.2002**
(21) Anmeldenummer: 98904018.3
(22) Anmeldetag: 09.01.1998
(51) Int. Cl.: F01D 5/14, F01D 1/16

(54) **DAMPFTURBINE**
STEAM TURBINE
TURBINE A VAPEUR

(30) Priorität: 14.01.1997 DE 19701020
(43) Veröffentlichungstag der Anmeldung: 03.11.1999
(73) Patentinhaber: SIEMENS AKTIENGESELLSCHAFT, 80333 München (DE)
(72) Erfinder: OEYNHAUSEN, Heinrich, D-45475 Mülheim (DE); ULM, Wilfried, D-45478 Mülheim (DE); SIMKINE, Mikhail, D-45479 Mülheim (DE); MÜHLE, Jan-Erik, D-45479 Mülheim (DE); STEPHAN, Ingo, D-02826 Görlitz (DE); SIMON, Volker, D-45470 Mülheim (DE); BELL, Ralf, D-47647 Kerken (DE); CAPELLE, Ulrich, D-45894 Gelsenkirchen (DE)
(86) Internationale Anmeldenummer: DE9800063
(87) Internationale Veröffentlichungsnummer: WO9831923

(56) Entgegenhaltungen:
- EP-A- 0 043 602
- DE-A- 3 006 286
- DE-C- 518 786
- FR-A- 379 478
- GB-A- 236 961
- US-A- 1 750 814
- US-A- 1 827 682

## Beschreibung

Die Erfindung betrifft eine Dampfturbine mit einer entlang einer Turbinenachse gerichteten Turbinenwelle, wobei entlang der Turbinenwelle eine Mehrzahl von Turbinenstufen umfassend jeweils eine Leitschaufelstruktur und eine dieser axial nachgeordnete Laufschaufelanordnung vorgesehen sind.

Bekannte Dampfturbinen werden in Aktionsturbinen (auch Gleichdruckturbinen genannt) sowie Reaktionsturbinen (auch Überdruckturbinen genannt) eingeteilt. Sie weisen eine Turbinenwelle mit darauf angeordneten Laufschaufeln sowie ein Innengehäuse mit zwischen axial beabstandeten Lauf schaufeln angeordneten Leitschaufeln auf.

Bei einer Gleichdruckturbine wird in den von den Leitschaufeln verengten Kanälen das gesamte Energiegefälle im wesentlichen in kinetische Strömungsenergie umgewandelt. Dabei steigt die Geschwindigkeit und der Druck fällt ab. In den Lauf schaufeln bleiben Druck- und Relativgeschwindigkeit weitgehend konstant, was durch Kanäle mit gleichbleibender Lichtweite erreicht wird. Da sich die Richtung der Relativgeschwindigkeit ändert, entstehen Aktionskräfte, die die Laufschaufeln antreiben und somit eine Rotation der Turbinenwelle hervorrufen. Der Betrag der Absolutgeschwindigkeit verringert sich beim Umströmen der Laufschaufeln erheblich, wodurch die Strömung einen Großteil ihrer kinetischen Energie an die Laufschaufeln und somit an die Turbinenwelle abgibt.

Bei einer Überdruckturbine wird bei Durchströmen der Leitschaufeln nur ein Teil des Energiegefälles in kinetische Energie umgesetzt. Der Rest bewirkt eine Erhöhung der Relativgeschwindigkeit innerhalb der zwischen den Laufschaufeln gebildeten Laufschaufelkanälen. Während in der Gleichdruckturbine die Schaufelkräfte fast ausschließlich Aktionskräfte sind, kommt bei einer Überdruckturbine ein mehr oder minder großer Anteil aus der Änderung des Geschwindigkeitsbetrages hinzu. Aus dem Druckunterschied zwischen der stromab und der stromauf liegenden Seite der Laufschaufel ist der Begriff Überdruckturbine abgeleitet. In einer Überdruckturbine findet mithin eine Änderung des Geschwindigkeitsbetrages bei verändertem Druck statt.

Als Isentroper-Reaktionsgrad r wird bei einer thermischen Strömungsmaschine die prozentuale Aufteilung des isentropen Enthalpiegefälles in den Laufschaufeln zu dem gesamten isentropen Enthalpiegefälle über eine Stufe bestehend aus Leitschaufelkranz und Laufschaufelkranz bezeichnet. Als reine Gleichdruckstufe wird eine solche Stufe bezeichnet, in der der Reaktionsgrad r = 0 beträgt und das größte Enthalpiegefälle entsteht. Bei einer klassischen Überdruckstufe beträgt der Reaktionsgrad r = 0,5, so daß das Enthalpiegefälle in den Leitschaufeln genauso groß ist wie in den Laufschaufeln. Unter starker Reaktion wird beispielsweise ein Reaktionsgrad von r = 0,75 bezeichnet. In der Praxis des Dampfturbinenbaus werden überwiegend die klassische Überdruckstufe sowie die Gleichdruckstufe angewendet. Letztere aber in der Regel mit einem etwas von Null verschiedenen Reaktionsgrad r.

Weiterhin werden auch die Begriffe Kammerturbine und Trommelturbine verwendet. Üblicherweise ist eine Gleichdruckturbine in Kammerbauweise und eine Überdruckturbine in Trommelbauweise ausgeführt. Eine Kammerturbine weist ein Gehäuse auf, welches durch axial voneinander beabstandet angeordnete Zwischenböden in mehrere Kammern eingeteilt ist. In jeder dieser Kammern läuft ein scheibenförmiges Laufrad, an dessen Außenumfang die Laufschaufeln angebracht sind, während die Leitschaufeln in die Zwischenböden eingesetzt sind. Ein Vorteil der Kammerbauart liegt darin, daß die Zwischenböden an ihrem Innenrand recht wirkungsvoll mittels Labyrinthdichtungen gegen die Turbinenwelle abgedichtet werden können. Da der Dichtungsmesser klein ist, werden auch die Spaltquerschnitte und damit die Spaltverlustströme klein. Diese Bauart wird bei bekannten Turbinen nur bei kleinen Reaktionsgraden, also großem Stufengefälle und damit geringer Stufenzahl verwendet. Der Druckunterschied auf beiden Seiten einer Laufradscheibe ist bei kleinem Reaktionsgrad gering, im Grenzfall sogar Null. Ein auf den Läufer ausgeübter Axialschub bleibt gering und kann durch ein Axiallager aufgenommen werden.

Bei einer Trommelturbine sind die Laufschaufeln unmittelbar am Umfang einer trommelförmigen Turbinenwelle angeordnet. Die Leitschaufeln sind entweder direkt in das Gehäuse der Dampfturbine oder in einen besonderen Leitschaufelträger eingesetzt. Die Lauf- bzw. Leitschaufeln können auch mit Deckbändern versehen werden, an denen Labyrinthdichtungen angebracht sind, so daß eine Abdichtung eines Dichtspaltes zwischen den Leit- bzw. Laufschaufeln und der Turbinenwelle bzw. dem Innengehäuse erfolgt. Da diese Dichtspalte zumindest bei den Laufschaufeln auf großen Radien sitzen, sind die Spaltverlustströme in jedem Fall erheblich größer als bei Kammerturbinen. Wegen des höheren Reaktionsgrades, etwa r = 0,5, ergeben sich günstige Strömungswege in den Schaufelkanälen und somit gute Wirkungsgrade. Die axiale Baulänge und der Aufwand für eine einzelne Stufe sind geringer als bei einer Kammerturbine, die Stufenzahl muß allerdings größer sein, weil die Reaktionsstufen ein kleineres Gefälle verarbeiten. Der in der Beschaufelung auftretende Axialschub ist beträchtlich. Eine Möglichkeit, diesem Axialschub entgegenzuwirken, besteht darin, einen Ausgleichskolben vorzusehen, auf dessen Vorderseite über eine Verbindungsleitung der Druck des Austrittsstutzens gegeben wird.

In der DE-AS 20 54 465 ist eine Dampfturbine in Trommelbauart beschrieben. In ein topfförmiges Außengehäuse ist eine die Lauf schaufeln tragende Turbinenwelle sowie ein die Turbinenwelle umgebendes Innengehäuse angeordnet. Das Innengehäuse trägt die Leitschaufeln. Über entsprechende Lager- und Zentrierstellen ist das Innengehäuse mit dem Außengehäuse zur Aufnahme eines Axialschubes verbunden.

In der DE-PS 312 856 ist eine Überdruck-Dampfturbine mit hohem Reaktionsgrad beschrieben, wobei mehrere Stufengruppen in einem Gehäuse angeordnet sind. In den verschiedenen Turbinenstufen werden unterschiedliche Reaktionsgrade erreicht, die einen Reaktiongrad von deutlich über 0,5 am Anfang und von deutlich unter 0,5 am Ende der Gruppe aufweisen. Voneinander axial beabstandete Stufen weisen jeweils einen unterschiedlichen Reaktionsgrad auf. Mehrere Turbinenstufen sind hierbei zu Teilgruppen zusammengefaßt, wobei mehrere Teilgruppen eine Überdruck-Schaufelgruppe bilden. In einer ersten Überdruck-Schaufelgruppe nimmt der Reaktionsgrad in jeder Teilgruppe zum Dampfauslaß hin zu, der mittlere Reaktionsgrad der Teilgruppen zum Dampfauslaß hin allerdings ab. In der zweiten, dem Dampfauslaß zugeordneten Überdruck-Schaufelgruppe nimmt der Reaktionsgrad zum Dampfauslaß hin in jeder Teilgruppe ab. Der mittlere Reaktionsgrad weist ein lokales Maximum auf.

In der DE-PS 880 307 ist eine Überdruck-Dampfturbine, die in Trommelbauweise ausgeführt ist, angegeben. Die Dampfturbine ist so ausgestaltet, daß bis auf die letzte Stufe der Reaktionsgrad der vorhergehenden Stufen zum Abdampfbereich hin kontinuierlich zunimmt und deutlich über 0,5 liegt. Lediglich in der letzten Stufe fällt der Reaktionsgrad auf einen Wert von unter 0,5 ab.

In der US-PS 1,622,805 ist eine Anordnung strömungstechnisch miteinander verbundener Teilturbinen beschrieben. Hierdurch soll ein höherer Freiheitsgrad bei der Konstruktion von Dampfturbinen erreicht werden. Die dargestellten Ausgestaltungen zeigen eine Hochdruck-Dampfturbine in Kammerbauweise in dem Bereich des höchsten Dampfdruckes. In demselben Gehäuse schließt sich bei niedrigerem Dampfdruck ein Teilturbinenbereich an, welcher in Trommelbauweise ausgeführt ist und eine Reaktionsstufe aufweist. Ein nachfolgender Niederdruckteil ist hierbei zweiflutig ausgeführt.

In der DE-A-3 006 286 ist eine Überdruckdampfturbine mit einer Gleichdruckregelstufe beschrieben.

Aufgabe der Erfindung ist es, eine Dampfturbine mit einem guten Wirkungsgrad anzugeben.

Erfindungsgemäß wird die Aufgabe gelöst durch eine Dampfturbine mit einer entlang einer Turbinenachse gerichteten Turbinenwelle, wobei entlang der Turbinenwelle eine Mehrzahl von Turbinenstufen umfassen jeweils eine Leitschaufelstruktur und eine dieser axial nachgeordneten Laufschaufelanordnung vorgesehen ist, wobei zumindest mit zwei Turbinenstufen ein jeweils voneinander verschiedener mittlerer Reaktionsgrad erzielbar ist und der Reaktionsgrad bei über der Hälfte der Turbinenstufen unter 0,5 liegt. Alternativ oder zusätzlich liegt der Reaktionsgrad am Dampfeinlaß zwischen 0,2 und 0,4, insbesondere zwischen 0,25 und 0,35, sowie am Dampfauslaß zwischen 0,4 und 0,6, insbesondere zwischen 0,45 und 0,55. Der mittlere Reaktionsgrad (mittlere Stufenreaktion) bezeichnet das Verhältnis von den in der Laufschaufelanordnung der Turbinenstufe umgesetzten Enthalpiegefälles zu dem gesamten in der Turbinenstufe umgesetzten Enthalpiegefälle.

Durch eine variable Auslegung des Reaktionsgrades ist je nach Einsatzbereich der Dampfturbine eine hoher Wirkungsgrad erreichbar. Der Reaktionsgrad variiert in einer Dampfturbine, durch welche Heißdampf in einen Dampfeinlaß einströmt und nach axialer Durchströmung aus einem Dampfauslaß ausströmt, zwischen Dampfeinlaß und Dampfauslaß. Der Reaktionsgrad variiert vorzugsweise von Turbinenstufe zu Turbinenstufe, so daß unter Berücksichtigung von Dampfdruck, Dampftemperatur, Dampfmassenstrom für jede Turbinenstufe im Hinblick auf einen besonders hohen Wirkungsgrad ein günstiger mittlerer Reaktionsgrad bereits bei Konstruktion der Dampfturbine bestimmbar ist. Der mittlere Reaktionsgrad variiert bei einer Dampfturbine, insbesondere einer Teilturbine in Trommelbauweise, zumindest bereichsweise zwischen 5 % und 70 %, insbesondere zwischen 10 % und 50 %, vorzugsweise unter 45 %. Er kann hierbei je nach Einsatzbereich von Turbinenstufe zu Turbinenstufe steigen, sinken oder zunächst ein lokales Extremum (Maximum und/oder Minimum) aufweisen. Vorzugsweise ist ein lokales Maximum gering ausgeprägt, d.h. es weicht um 0,1 von dem Wert des Reaktionsgrads am Dampfeinlaß oder Dampfauslaß ab. Der Verlauf des Reaktionsgrads ist vorzugsweise monoton fallend oder monoton steigend. Vorzugsweise variiert der Reaktionsgrad (Differenz zwischen zwei Turbinenstufen) um 0,1, insbesondere um mehr als 0,2. Bei einer Dampfturbine, insbesondere einer Teilturbine in Kammerbauweise, liegt der mittlere Reaktionsgrad vorzugsweise zwischen 5 % und 35 %, insbesondere unter 20 %.

Die Turbinenstufen sind, insbesondere bei einer Mitteldruck-Teilturbine in Stufengruppen zusammengefaßt, wobei zumindest der Reaktionsgrad einer Turbinenstufe einer ersten Stufengruppe verschieden ist von dem Reaktionsgrad einer Turbinenstufe einer zweiten Stufengruppe. Es ist ebenfalls möglich in der Hochdruck-Teilturbine Stufengruppen vorzusehen.

Bei einer Hochdruck-Teilturbine in Trommelbauweise ist eine strömungstechnisch nachgeschaltete Mitteldruck-Teilturbine in Kammerbauweise oder vorzugsweise in Trommelbauweise ausgeführt. Hochdruck-Teilturbine und Mitteldruck-Teilturbine können in jeweils einem separaten Außengehäuse oder in einem gemeinsamen Außengehäuse (Kompaktturbine) angeordnet sein. Es ist ebenfalls möglich, eine Mitteldruck-Teilturbine in Trommelbauweise und eine vorgeschaltete Hochdruck-Teilturbine in Kammerbauweise auszuführen. Die Hochdruck-Teilturbine in Trommelbauweise kann in einem topfförmigen Außengehäuse angeordnet sein. Das Außengehäuse der Hochdruck-Teilturbine kann auch in zwei axial geteilten Hälften ausgeführt sein.

Durch eine mittlere Stufenreaktion einer Turbinenstufe zwischen 10 % und 50 %, vorzugsweise unter 45 %, entsteht bei Durchströmung mit Dampf ein geringerer axialer Schub, als bei einer Überdruckstufe mit einem mittleren Reaktionsgrad von 50 % und mehr. Hierdurch kann ein kleinerer Schubausgleichkolben vorgesehen werden, wodurch Kolbenleckdampfverluste sinken und der Gesamtwirkungsgrad der Dampfturbine steigt.

Der Reaktionsgrad zwischen in strömungsrichtung aufeinanderfolgende Turbinenstufen ist somit varialbel gestaltbar. Der Reaktionsgrad kann von Turbinenstufe zu Turbinenstufe einen jeweils anderen Wert annehmen, insbesondere in Strömungsrichtung kontinuierlich abnehmen oder zunehmen. Je nach Einsatzbereich der Dampfturbine (Dampfdruck, Dampftemperatur, Massenstrom sowie elektrischer und thermischer Leistung) ist durch eine Vorabbestimmung des mittleren Reaktionsgrades jeder Turbinenstufe eine Dampfturbine mit einem besonders guten Wirkungsgrad in dem geforderten Einsatzbereich herstellbar.

Es versteht sich, daß sowohl eine Hochdruck-Teilturbine als auch eine Mitteldruck-Teilturbine in Trommelbauweise ausgeführt sein kann und eine Turbinenstufe oder mehrere Turbinenstufen, wenn nicht sogar sämtliche Turbinenstufen, mit einem mittleren Reaktionsgrad unter 50 %, insbesondere unter 45 % ausgeführt sein können.

Anhand der in der Zeichnung dargestellten Ausführungsbeispiele wird die Ausgestaltung einer Dampfturbine näher beschrieben. Es zeigen in schematischer Darstellung
- FIG 1: einen Längsschnitt durch eine eingehäusige Dampfturbine mit einer Hochdruck-Teilturbine in Kammerbauweise und einer Mitteldruck-Teilturbine in Trommelbauweise,
- FIG 2: eine Dampfturbine in einem Längsschnitt mit in voneinander getrennten Außengehäusen angeordneter Hochdruck-Teilturbine und Mitteldruck-Teilturbine und
- FIG 3: den Verlauf des Reaktionsgrades über eine Mehrzahl von Turbinenstufen.

Figur 1 zeigt eine Dampfturbine 1 mit einem einzigen Außengehäuse 4. Durch das Außengehäuse ist eine entlang einer Turbinenachse 15 gerichtete Turbinenwelle 6 geführt. Diese Turbinenwelle 6 ist an den nicht näher dargestellten Durchführungen mit jeweiligen Wellendichtungen 9 gegenüber dem Außengehäuse 4 abgedichtet. Innerhalb des Gehäuses 4 ist eine Hochdruck-Teilturbine 2 in Kammerbauweise angeordnet. Dies weist eine Hochdruck-Beschaufelung umfassend mit der Turbinenwelle 6 verbundenen Laufschaufelanordnungen 11 und mit einem Hochdruck-Innengehäuse 14 verbundene schematisch dargestellte Leitschaufelstrukturen 12. Innerhalb des Innengehäuses 14 ist weiterhin eine Mitteldruck-Teilturbine 3 in Trommelbauweise mit Laufschaufelanordnungen 11 und Leitschaufelstrukturen 12, die wiederrum der Anschaulichkeit halber schematisch dargestellt sind, angeordnet. Die Turbinenwelle 6 weist an einem Ende eine Wellenkupplung 10 zur Ankupplung an einen nicht dargestellten Generator oder eine nicht dargestellte Niederdruck-Teilturbine auf. Axial zwischen der Hochdruck-Beschaufelung und der Mitteldruck-Beschaufelung ist ein Bereich 13 (Zwischenboden) der Turbinenwelle 6 ausgebildet, welcher gegenüber dem Innengehäuse 14 durch eine entsprechende Wellendichtung 9 abgedichtet ist. Zur Mitteldruck-Teilturbine 3 hin weist die Turbinenwelle 6 in dem Zwischenboden 13 eine Vertiefung 13a auf, durch die Stirnflächen an dem Zwischenboden 13 gebildet sind. Der Zwischenboden 13 ist strömungstechnisch mit einem Einströmbereich 7b der Mitteldruck-Teilturbine 3 mit einem Dampfeinlaß 7a der Hochdruck-Teilturbine 2 verbunden. Ein in den Dampfeinlaß 7a einströmender Frischdampf mit beispielsweise einem Druck von etwa 170 bar und 560 °C strömt in axialer Richtung durch die Beschaufelung der Hochdruck-Teilturbine 2 hindurch und bei einem niedrigerem Druck aus einem Dampfauslaß 8a der Hochdruck-Teilturbine 2 aus. Von dort gelangt der nunmehr teilweise entspannte Dampf in eine nicht dargestellte Zwischenüberhitzung und wird der Dampfturbine 1 über den Dampfeinlaß 7b der Mitteldruck-Teilturbine 3 wieder zugeführt. Der zwischenüberhitzte in den Dampfeinlaß 7b einströmende und durch die Mitteldruck-Teilturbine 3 axial hindurchströmende Dampf verläßt diese durch einen Dampfauslaß 8b. Die jeweils durch eine Leitschaufelstruktur 12 und eine in Strömungsrichtung nachgeordnete Laufschaufelanordnung 11 gebildeten Turbinenstufen 17a, 17b, 17c sind in drei Stufengruppen 18a, 18b, 18c unterteilt. Vorzugsweise ist der mittlere Reaktionsgrad der Turbinenstufen 17a größer als der der Turbinenstufen 17b, welcher wiederum größer ist als der Reaktionsgrad der Turbinenstufen 17c. Der Reaktionsgrad kann je nach beabsichtigten Einsatzbereich der Dampfturbine auch sinken oder abwechselnd steigen und sinken. Es ist ebenfalls möglich, daß der Reaktionsgrad von Turbinenstufen 17a, 17b, 17c einer jeweiligen Stufengruppe 18a, 18b, 18c variiert, insbesondere in Richtung des Dampfauslasses 8b von Turbinenstufe zu Turbinenstufe variiert.

Zur Aufnahme eines axialen Schubes der in Trommelbauweise ausgeführten Mitteldruck-Teilturbine 3 ist ein Schubausgleichkolben 5 vorgesehen, welcher über eine Druckleitung 16 mit dem Dampfauslaß 8b der Mitteldruck-Teilturbine 3 verbunden ist. Dieser Schubausgleichkolben 5 ist dampfauslaßseitig zur Hochdruck-Teilturbine 2 angeordnet, so daß diese axial zwischen dem Schubausgleichkolben 5 und dem Zwischenboden 13, d.h. der Mitteldruck-Teilturbine 3 angeordnet ist. Der Dampfturbine 1 kann analog zu der Ausführungsform gemäß Figur 1 eine Niederdruck-Teilturbine nachgeschaltet sein.

Figur 2 zeigt eine Dampfturbine 1 mit einer Hochdruck-Teilturbine 2 mit einem Außengehäuse 4a und eine hiervon axial beabstandete Mitteldruck-Teilturbine 3 mit einem Außengehäuse 4b. Die Mitteldruck-Teilturbine 3 ist zweiflutig ausgeführt. Eine durch das Außengehäuse 4a hindurchgeführte Turbinenwelle 6a der Hochdruck-Teilturbine 2 ist über eine Wellenkupplung 10 mit einer durch das Außengehäuse 4b der Mitteldruck-Teilturbine 3 geführten Turbinenwelle 6b gekuppelt. An der Turbinenwelle 6b ist eine weitere Wellenkupplung 10 zur Ankupplung an einen nicht dargestellten Generator oder eine nicht dargestellte Niederdruck-Teilturbine angeordnet. Die Hochdruck-Teilturbine ist in Trommelbauweise und die Mitteldruck-Teilturbine in Kammerbauweise ausgeführt. Axial zwischen Dampfeinlaß 7a und Gehäuse 4a ist ein als Schubausgleichkolben 5 ausgebildeter Zwischenboden angeordnet. Dieser ist gehäuseseitig strömungstechnisch mit dem Dampfauslaß 8a verbunden, so daß der Druckunterschied zwischen Dampfeinlaß 7a und Dampfauslaß 8a im wesentlichen dem Druckabfall in axialer Richtung über den Schubausgleichkolben 5 entspricht. Hinsichtlich der konstruktiven und funkionellen Merkmale der Hochdruck-Teilturbine 2 sowie der Mitteldruck-Teilturbine 3 sei auf die Beschreibung zu Figur 1 verwiesen.

In der Hochdruck-Teilturbine 2 sind die Leitschaufelstrukturen 12 in einem axial durchgängigen Innengehäuse 14 ohne Unterteilung in Stufengruppen angeordnet. Der Reaktionsgrad einer Turbinenstufe 17a ist größer als der Reaktionsgrad einer in Strömungsrichtung nachgeordneten Turbinenstufe 17b. Eine Dampfströmung ist hierbei von dem Dampfeinlaß 7a axial in Richtung zu dem Dampfauslaß 8a gerichtet.

In Figur 3 ist anhand von vier Kurven 20a, 20b, 20c und 20d der Verlauf des Reaktionsgrades r über eine Mehrzahl (hier 14) in Strömungsrichtung nachgeschalteter Turbinenstufen beispielhaft dargestellt. Die Turbinenstufe Nr. 1 ist einem Dampfeinlaßbereich 7a, 7b zugeordnet und die Turbinenstufe Nr. 14 einem Dampfauslaß 8a, 8b. Gemäß der Kurve 20c nimmt der Reaktionsgrad r ausgehend von dem Wert 0,65 der Turbinenstufe Nr. 1 monoton zu dem Reaktionsgrad r = 0,25 der Turbinenstufe Nr. 14 ab. Der Verlauf des Reaktionsgrades r gemäß der Kurve 20a beginnt bei der Turbinenstufe Nr. 1 mit dem Wert 0,1 und steigt für die in Strömungsrichtung nachgeschalteten Turbinenstufen kontinuierlich bis auf den Wert von etwa 0,55 an. Für einen weiteren Einsatzbereich der Dampfturbine ist ein Verlauf des Reaktionsgrades r durch die Kurve 20b dargestellt. Der Reaktionsgrad r hat bei der Turbinenstufe Nr. 1 einen Wert von 0,5, fällt bis zur Turbinenstufe Nr. 9 kontinuierlich ab, hat dort einen minimalen Wert von etwa 0,25, steigt zur Turbinenstufe Nr. 12 wieder kontinuierlich auf den Wert etwa 0,3 an und fällt zur Turbinenstufe Nr. 14 auf den Wert 0,275 ab. Die vierte Kurve 20d liegt in einem monoton steigenden Bandbereich des mittleren Reaktionsgrads. Der Bandbereich hat eine Bandbreite zwischen Dampfeinlaß 7a, 7b und Dampfauslaß 8a, 8b der Größenordnung 0,2. Der Bandbereich beträgt an der Turbinenstufe Nr. 1 zwischen etwa 0,2 und 0,4 und an der Turbinenstufe Nr. 14 zwischen etwa 0,4 und 0,6.

Die Erfindung zeichnet sich durch eine Dampfturbine aus, welche einen Reaktionsgrad für eine Turbinenstufe zwischen 5 % und 75 % aufweist. Vorzugsweise verläuft der mittlere Reaktionsgrad in Strömungsrichtung aufeinanderfolgender Turbinenstufen zwischen Dampfeinlaß 7a, 7b und Dampfauslaß 8a, 8b im wesentlichen monoton. Je nach Einsatzbereich der Dampfturbine kann er zunehmen, abnehmen oder alternieren.

## Patentansprüche

1. Dampfturbine(1,2,3) mit einer entlang einer Turbinenachse (15) gerichteten Turbinenwelle (5,6a,6b), mit einem Dampfeinlaß (7a,7b) und mit einem Dampfauslaß (8a,8), wobei entlang der Turbinenwelle (6,6a,6b) eine Mehrzahl von Turbinenstufen (17,17a,17b) umfassend jeweils eine Leitschaufelstruktur (12) und eine dieser axial nachgeordneten Laufschaufelanordnung (11) vorgesehen sind, wobei ein mittlerer Reaktionsgrad (r) bei über der Hälfte der Turbinenstufen (17,17a,17b) von unter 0,5 erzielbar ist, der zumindest bei zwei Turbinenstufen (17,17a,17b) unterschiedlich ist.

2. Dampfturbine (1,2,3) nach Anspruch 1, wobei der Reaktionsgrad (r) zwischen r = 0,05 und r = 0,7 variiert.

3. Dampfturbine (1,2,3) nach Anspruch 1 oder 2, wobei der Reaktionsgrad (r) am Dampfeinlaß (7a,7b) zwischen r = 0,2 und r = 0,4 und am Dampfauslaß (8a,8b) zwischen r = 0,4 und r = 0,6 beträgt.

4. Dampfturbine (1,2,3) nach einem der vorhergehenden Ansprüche, wobei der Reaktionsgrad (r) zwischen Dampfeinlaß (7a,7b) und Dampfauslaß (8a,8b) ein lokales Extremum (Maximum oder Minimum) aufweist.

5. Dampfturbine (1,2,3) nach Anspruch 4, wobei der Reaktionsgrad (r) zwischen r = 0,1 und r = 0,5 liegt.

6. Dampfturbine (1,2,3) nach einem der vorhergehenden Ansprüche, die in Trommelbauweise ausgeführt ist, und bei der der Reaktionsgrad (r) zwischen r = 0,1 und r = 0,65 beträgt.

7. Dampfturbine (1) nach einem der vorhergehenden Ansprüche, bei der jeweils zwei oder mehr Turbinenstufen (17a,17b) zu einer jeweiligen Stufengruppe (18a,18b) zusammengefaßt sind, und zumindest die Turbinenstufen (17a) einer ersten Stufengruppe (18a) einen anderen Reaktionsgrad (r) als die Turbinenstufen (17b) einer zweiten Stufengruppe (18b) aufweisen.

8. Dampfturbine (1) nach einem der vorhergehenden Ansprüche mit einer Hochdruck-Teilturbine (2), die in Trommelbauweise ausgeführt ist.

9. Dampfturbine (1) nach einem der Ansprüche 1 bis 7 mit einer Mitteldruck-Teilturbine (3), die in Trommelbauweise ausgeführt ist.

10. Dampfturbine (1) nach Anspruch 8 und 9 mit einem Außengehäuse (4), in welchem die Hochdruck-Teilturbine (2) und die Mitteldruck-Teilturbine (3) angeordnet sind.

11. Dampfturbine (1) nach Anspruch 8 und 9, bei der die Hochdruck-Teilturbine (2) ein topfförmiges Außengehäuse (4a) und die Mitteldruck-Teilturbine (3) ein davon axial beabstandetes Außengehäuse (4b) aufweist.

12. Dampfturbine (1) nach einem der Ansprüche 9 bis 11, wobei die Mitteldruck-Teilturbine (3) zweiflutig ausgeführt ist.

## Claims

1. Steam turbine (1, 2, 3) having a turbine shaft (6, 6a, 6b) directed along a turbine axis (15), a steam inlet (7a, 7b) and a steam outlet (8a, 8), a plurality of turbine stages (17, 17a, 17b), each comprising a guide-blade structure (12) and a moving-blade arrangement (11) located axially downstream of the latter, being provided along the turbine shaft (6, 6a, 6b), an average reaction degree (r) of below 0.5, which is different at least in the case of two turbine stages (17, 17a, 17b), being achievable in more than half of the turbine stages (17, 17a, 17b).

2. Steam turbine (1, 2, 3) according to Claim 1, the reaction degree (r) varying between r = 0.05 and r = 0.7.

3. Steam turbine (1, 2, 3) according to Claim 1 or 2, the reaction degree (r) amounting at the steam inlet (7a, 7b) to between r = 0.2 and r = 0.4 and at the steam outlet (8a, 8b) to between r = 0.4 and r = 0.6.

4. Steam turbine (1, 2, 3) according to one of the preceding claims, the reaction degree (r) between the steam inlet (7a, 7b) and steam outlet (8a, 8b) having a local extremum (maximum or minimum).

5. Steam turbine (1, 2, 3) according to Claim 4, the reaction degree (r) being between r = 0.1 and r = 0.5.

6. Steam turbine (1, 2, 3) according to one of the preceding claims, which is of drum design and in which the reaction degree (r) is between r = 0.1 and r = 0.65.

7. Steam turbine (1) according to one of the preceding claims, in which two or more turbine stages (17a, 17b) are in each case combined into a respective stage group (18a, 18b), and at least the turbine stages (17a) of a first stage group (18a) have a different reaction degree (r) from the turbine stages (17b) of a second stage group (18b).

8. Steam turbine (1) according to one of the preceding claims, having a high-pressure part turbine (2) which is of drum design.

9. Steam turbine (1) according to one of Claims 1 to 7, having a medium-pressure part turbine (3) which is of drum design.

10. Steam turbine (1) according to Claims 8 and 9, having an outer casing (4), in which the high-pressure part turbine (2) and the medium-pressure part turbine (3) are arranged.

11. Steam turbine (1) according to Claims 8 and 9, in which the high-pressure part turbine (2) has a pot-shaped outer casing (4a) and the medium-pressure part turbine (3) has an outer casing (4b) located at an axial distance from the said outer casing.

12. Steam turbine (1) according to one of Claims 9 to 11, the medium-pressure part turbine (3) being of double-flow design.

## Revendications

1. Turbine (1, 2, 3) à vapeur comprenant un arbre (6, 6a, 6b) de turbine dirigé le long d'un axe (15) de turbine, une entrée (7a, 7b) de vapeur et une sortie (8a, 8) de vapeur, une multiplicité d'étages (17, 17a, 17b) de turbine, comprenant respectivement une structure (12) d'aubes directrices et en aval axialement de celle-ci un agencement (11) d'aubes mobiles, étant prévue le long de l'arbre (6, 6a, 6b) de la turbine, un degré (r) moyen de réaction, inférieur à 0,5 et différent pour au moins deux étages de turbine, pouvant être obtenu sur plus de la moitié des étages (17, 17a, 17b) de turbine.

2. Turbine (1, 2, 3) à vapeur suivant la revendication 1, dans laquelle le degré (r) de réaction est compris entre r = 0,05 et r = 0,7.

3. Turbine (1, 2, 3) à vapeur suivant la revendication 1 ou 2, dans laquelle le degré (r) de réaction à l'entrée (7a, 7b) de la vapeur est compris entre r = 0,2 et r = 0,4 et à la sortie (8a, 8b) de la vapeur entre r = 0,4 et r = 0,6.

4. Turbine (1, 2, 3) à vapeur suivant l'une des revendications précédentes, dans laquelle le degré (r) de réaction entre l'entrée (7a, 7b) de la vapeur et la sortie (8a, 8b) de la vapeur présente un extremum local (maximum ou minimum).

5. Turbine (1, 2, 3) à vapeur suivant la revendication 4, dans laquelle le degré (r) de réaction est compris entre r = 0,1 et r = 0,5.

6. Turbine (1, 2, 3) à vapeur suivant l'une des revendications précédentes, qui est réalisée en mode de construction en tambour et dans laquelle le degré (r) de réaction est compris entre r = 0,1 et r = 0,65.

7. Turbine (1) à vapeur suivant l'une des revendications précédentes, dans laquelle respectivement deux étages (17a, 17b) de turbine ou plusieurs étages de turbine sont rassemblés en un groupe (18a, 18b) respectif d'étages et au moins les étages (17a) de turbine d'un premier groupe (18a) d'étages ont un degré (r) de réaction autre que les étages (17b) de turbine d'un deuxième groupe (18b) d'étages.

8. Turbine (1) à vapeur suivant l'une des revendications précédentes, ayant une partie (2) de turbine haute pression qui est réalisée en mode de construction en tambour.

9. Turbine (1) à vapeur suivant l'une des revendications 1 à 7, ayant une partie (3) de turbine moyenne pression qui est réalisée en mode de construction en tambour.

10. Turbine (1) à vapeur suivant la revendication 8 et 9, comprenant une enveloppe (4) extérieure, dans laquelle sont disposées la partie (2) de turbine haute pression et la partie (3) de turbine moyenne pression.

11. Turbine (1) à vapeur suivant la revendication 8 et 9, dans laquelle la partie (2) de turbine haute pression a une enveloppe (4a) extérieure en forme de pot et la partie (3) de turbine moyenne pression a une enveloppe (4b) extérieure qui est distante axialement de l'enveloppe (4a).

12. Turbine (1) à vapeur suivant l'une des revendications 9 à 11, dans laquelle la partie (3) de turbine moyenne pression est à double flux.
